# EUROPÄISCHE PATENTSCHRIFT

(11) **EP 1 463 591 B1**
(45) Veröffentlichungstag und Bekanntmachung des Hinweises auf die Patenterteilung: **01.06.2005**
(21) Anmeldenummer: 03729229.9
(22) Anmeldetag: 08.01.2003
(51) Int. Cl.: B21B 1/18, B21B 23/00

(54) **VERFAHREN UND WALZANLAGE ZUM HERSTELLEN VON DRAHT, STÄBEN ODER NAHTLOSEN ROHREN**
METHOD AND ROLLING STAND FOR PRODUCING RODS, BAR STOCK OR SEAMLESS TUBES
PROCEDE ET INSTALLATION DE LAMINAGE PERMETTANT DE PRODUIRE DU FIL METALLIQUE, DES BARRES OU DES TUYAUX SANS SOUDURE

(30) Priorität: 09.01.2002 DE 10200581; 27.12.2002 DE 10261632
(43) Veröffentlichungstag der Anmeldung: 06.10.2004
(73) Patentinhaber: SMS Meer GmbH, 41069 Mönchengladbach (DE)
(72) Erfinder: LEFERINK, Manfred, 50935 Köln (DE)
(74) Vertreter: Valentin, Ekkehard, Dipl.-Ing.
(86) Internationale Anmeldenummer: PCT/EP2003/000090
(87) Internationale Veröffentlichungsnummer: WO 2003/057383

(56) Entgegenhaltungen:
- EP-A- 0 565 772
- DE-A- 19 935 647
- GB-A- 2 181 377
- US-A- 4 592 222

## Beschreibung

Die Erfindung betrifft ein Verfahren und eine Walzanlage zum Herstellen von Draht, Stäben oder nahtlosen Rohren auf einer Walzanlage zum Walzen von erwärmtem metallischem Gut, umfassend in Walzrichtung gesehen optional ein Lochwalzwerk, ein mehrgerüstiges Streckwalzwerk als Hauptstreckstufe, ein Auszieh-Walzwerk, ein Fertigwalzwerk und einen Drahtwalzblock sowie vor-, zwischen- oder nachgeschaltete Einrichtungen wie einen Vor- und einen Nachwärmofen, Rollgänge, Trennvorrichtungen und ein Kühlbett.

Um eine bessere Auslastung der Walzanlage zu ermöglichen und um zum Herstellen von Rohren nicht mehr eine andere Walzanlage als zum Herstellen von Draht, Stäben oder dergleichen Walzgut zu benötigen, ist es durch die DE 199 35 647 A1 bekanntgeworden, das Walzen von Draht, Stäben oder dergleichen sowie das Walzen von nahtlosen Rohren auf derselben Walzanlage in zwei Walzlinien durchzuführen, wobei ein Teil der Anlagen-Aggregate sowohl beim Rohrwalzen (nahtlose Rohre) als auch beim Massivwalzen (Draht, Stäbe oder dergleichen) benutzt wird. Obschon sich damit die Anzahl der insgesamt benötigten Aggregate verringern läßt, weil beispielsweise in der Walzanlage vorhandene Öfen, Trennvorrichtungen, das Kühlbett und Abschnitte der Rollgänge universell genutzt werden können, sind gleichwohl hinter dem das Walzgut auf Walztemperatur erwärmenden Ofen und einer diesem nachgeordneten Quertransporteinrichtung nebeneinander eine Walzlinie für Draht oder Stäbe und eine für Rohre erforderlich, d.h. parallel nebeneinander zwei separate Walzlinien. Diese sind dann im Materialfluß bzw. in Walzrichtung erst sehr viel später wieder zu einer gemeinsamen Walzlinie zusammengefaßt.

Der Erfindung liegt daher die Aufgabe zugrunde, ein Walzverfahren und eine Walzanlage der eingangs genannten Art zu schaffen, die eine optimierte Betriebsweise mit weiter verringertem Anlagenaufwand erlauben.

Diese Aufgabe wird mit einem Verfahren erfindungsgemäß dadurch gelöst, daß in der Hauptstreckstufe ein 3-Walzen-Kontiwalzwerk verwendet und sowohl zum Rohrwalzen als auch zum Massivwalzen bei der Herstellung von Stäben, Draht oder dergleichen benutzt wird, wozu beim Massivwalzen eine zum Rohrwalzen eingesetzte Dornstange in eine Außerbetriebsposition gebracht wird und bereitgestellte Stabstahlwalzen mit für eine große Durchmesserreduktion kalibrierten Walzen gegen die Walzen mit ihren für die Rohrwalzung kalibrierten Walzen ausgetauscht werden. Unter "Kontiwalzwerk", manchmal auch "Rohrkontiwalzwerk" genannt, versteht der Fachmann ein aus mehreren hintereinanderliegenden Walzgerüsten bestehendes Walzwerk mit innenliegender Dornstange, wie beispielsweise bekanntgeworden durch die DE-Z "Berg- und Hüttenmännische Monatshefte 130 (1985) Heft 7, Seiten 205 bis 211."

Während bei der bekannten Walzanlage die Massivlinie getrennt zur Rohrwalzlinie angeordnet ist, läßt sich erfindungsgemäß eine einzige Linie für beide Zwecke nutzen, womit nicht nur die Investitionskosten wesentlich geringer sind, sondern auch die Betriebs- und Erhaltungskosten. Dem liegt die konsequente Ausschöpfung der 3-Walzentechnologie zugrunde, weil erkannt wurde, daß trotz der einander widersprechenden Anforderungen - beim Rohrwalzen wird zur Vermeidung von verfahrensbedingten Nachteilen der Außendurchmesser üblicherweise wenig verändert und die hohe Streckung entsteht aufgrund des zentralen Loches, während beim Massivwalzen eine große Durchmesserreduktion gewährleistet werden muß, um die erforderliche Streckung zu erreichen - ein universelles Walzen möglich ist. Dies weiterhin auch deshalb, weil gegenüber herkömmlichen Loch-Schrägwalzwerken mit 2-Walzen-Gerüsten in der Materialkernzone keine Zugspannungen auftreten, sondem Druckspannungen, was die Gefahr der Entstehung von Innenfehlern erheblich einschränkt. Das Spannungsverhalten im Walzgut beim Walzen in 2- oder 3-Walzen-Schrägwalzwerken wird ausführlich in "Herstellung von Rohren", Verlag Stahleisen 1975, S. 28 bis 31 beschrieben.

Beim Übergang von der einen auf die andere Walzart werden erfindungsgemäß für das Rohrwalzen und das Massivwalzen unterschiedliche Walzen vorgesehen, bei denen zwar aufgrund der angepaßten, unterschiedlichen Kalibrierung der Querschnitt verschieden ist, deren äußere Form aber gleichbleibend ist, so daß ein einfacher Austausch durchgeführt werden kann. Die konkrete Anzahl der 3-Walzen-Anordnungen bzw. -Gerüste in der Haupt-Streckstufe richtet sich dabei nach dem gewünschten Grad der Streckung, wobei die Stichabnahmen bzw. die Abnahmeverteilung bei Stabstahl von der beim Walzen von Rohren abweicht. Die hierfür zu treffenden, vom Einsatz- bzw. Hohlblock und den jeweiligen Materialeigenschaften abhängigen Maßnahmen sind bekannt.

Eine vorteilhafte Ausgestaltung des erfindungsgemäßen Verfahrens sieht vor, daß auch für das der Hauptstreckstufe vorgeschaltete Lochwalzwerk ein 3-Walzen-Schrägwalzwerk verwendet wird, dessen Lochwalzen zum Massivwalzen mit entfernter Lochdornstange gegen bereitgestellte Stabstahlwalzen mit für eine Durchmesserreduktion kalibrierten Walzen ausgetauscht werden. Das bei einem Lochwalzwerk erfindungsgemäße 3-Walzen-Schrägwalzwerk ermöglicht dann bei zum Massivwalzen weggefahrener Lochdomstange die Herstellung von unterschiedlichen Stabstahldurchmessern im Sinne einer Vorreduktion, d.h. einer auf die Gesamtreduktion aller betätigten Walzwerke bezogenen anteilmäßigen Querschnittsreduktion. Auch das Lochschrägwalzwerk erfüllt damit eine universelle Funktion.

Eine Walzanlage zum Durchführen des Verfahrens weist erfindungsgemäß in der Hauptstreckstufe ein zur Aufnahme von Stabstahlwalzen oder Rohrwalzen ausgebildetes, mehrgerüstiges 3-Walzen-Kontiwalzwerk und eine Einrichtung zum Entfernen der Dornstange auf. Das Kontiwalzwerk bzw. die Hauptstreckstufe nimmt in einem Rahmen entweder die einen oder die anderen Gerüste bzw. Walzensätze, bestehend jeweils aus drei Walzen, auf. Zum Austausch können neben dem Kontiwalzwerk entsprechende Gerüste bereitgestellt werden, die dann nach dem Herausziehen der vorherigen Gerüste aus dem Rahmen in die Betriebsposition gebracht werden. Alternativ ist eine Kassetten-Bauweise oder auch das Austauschen nur der Walzen bei in dem Rahmen verbleibenden Gerüstgehäusen möglich. Die Dornstange läßt sich bei der Umrüstung des 3-Walzen-Kontiwalzwerkes zum Massivwalzen im einfachsten Fall unter Zuhilfenahme der Dornstangenhaltevorrichtung in eine Außerbetriebsposition fahren. Das gilt ebenfalls für die Lochdornstange des der Hauptstreckstufe im Falle der Rohrwalzung optional vorgeschalteten Schrägwalzwerkes, das nach einer Ausgestaltung der Erfindung ebenfalls als ein universell einsetzbares 3-Walzen-Schrägwalzwerk ausgebildet ist.

Eine bevorzugte Ausführung der Erfindung sieht vor, daß dem 3-Walzen-Kontiwalzwerk der Hauptstreckstufe eine Drehzahlregelung zugeordnet ist. Hiermit lassen sich vorteilhaft die beim Rohr- und Stabwalzen unterschiedlichen Walzgeschwindigkeiten verwirklichen.

Wenn vorteilhaft das hinter dem Hauptstrecker angeordnete Ausziehwalzwerk zwei im Abstand voneinander angeordnete Gerüsteinheiten mit einer dazwischen einschiebbar vorgesehenen Endenschere aufweist, lassen sich beim Massivwalzen schlechte Enden in einfacher Weise vor dem Weiterwalzen abschneiden. Beim Rohrwalzen kann hingegen auf den Gebrauch der Schere verzichtet werden.

Dem Ausziehwalzwerk schließt sich vorteilhaft ein Nachwärmofen an. Von dort gelangen dann der wärmebehandelte Stabstahl oder z.B. legierte oder unlegierte Stahlrohre in das Fertigwalzwerk. Dieses kann ein Maßwalzwerk, ein Reduzierwalzwerk oder ein Streckreduzierwalzwerk oder eine Kombination dieser Aggregate umfassen.

Wenn ein Stabstahl zu Draht ausgewalzt werden soll, ist erfindungsgemäß hinter dem Kühlbett ein zu dem Drahtblock führender Rollgang angeordnet.

Weitere Einzelheiten der Erfindung ergeben sich aus der Ausführungs-Zeichnung, die in einer einzigen Figur in sehr schematischer Weise eine erfindungsgemäße Walzanlage in der Draufsicht zeigt.

Die in dem Anlagenschema dargestellte Universal-Walzanlage verarbeitet in einer Linie, d.h. abweichend von der zeichnerischen Darstellung schließt sich der in der unteren Figurenhälfte gezeigte Anlagenteil linear den Anlagenteilen der oberen Zeichnungshälfte an, was durch die geschlängelte Linie angedeutet wird, ein zugeführtes Vormaterial (Einsatzblock) entweder zu nahtlosen Rohren oder zu Stäben, Draht oder dergleichen Massivwalzgut.

In der Figur ist ein Ofen 1 mit einer Beschickungseinrichtung 2 für das zu walzende Vormaterial bzw. die Blöcke, z.B. aus Strangguß-Material, gezeigt. In dem Ofen werden die Blöcke auf Walztemperatur erwärmt. Im Ausführungsbeispiel wird von dort ein erwärmter Einsatzblock einem als 3-Walzen-Schrägwalzwerk 3 ausgebildeten Lochschrägwalzwerk zugeleitet, wo der Block in einer Einlaufrinne geführt und durch Aufwalzen auf eine mit einem Lochdorn versehene Dornstange zu einem Hohlblock als Vorbereitung für das sich anschließende Auswalzen zu einem nahtlosen Rohr verformt wird. Ein solches Schrägwalzwerk 3 in Dreiwalzenbauweise ist bei der Herstellung von Rohren bekannt. Wenn keine Rohre, sondern Stäbe oder Draht gewalzt werden sollen, findet in dem 3-Walzen-Schrägwalzwerk 3 bei zurückgehaltener bzw. aus der Walzlinie gebrachter Lochdornstange ein Massivreduzieren des Blockes und Verdichten des Gefüges statt.

Aus dem 3-Walzen-Schrägwalzwerk 3 erfolgt die Beschickung der Hohlblöcke oder der massiven Blöcke in die nachgeschalteten Walzeinrichtungen. Diese umfassen eine Hauptstreckstufe 4, die hier als ein 6-gerüstiges 3-Walzen-Kontiwalzwerk 5 ausgebildet ist. Es sind aber auch andere Gerüstzahlen möglich. Diesem folgt ein Auszieh-Walzwerk 6, das hier zwei im Abstand voneinander angeordnete Gerüsteinheiten 6a, 6b aufweist. Sowohl zwischen dem mehrgerüstigen 3-Walzen-Kontiwalzwerk 5 und dem Ausziehwalzwerk 6 als auch zwischen den beiden Gerüsteinheiten 6a, 6b des Ausziehwalzwerkes 6 sind einschiebbare. Endenscheren 8, 9 vorgesehen.

Bei der Rohrherstellung wird in dem 6-gerüstigen 3-Walzen-Kontiwalzwerk 5 ein Hohlblock gestreckt und nach dem Herausziehen der Dornstange, was eine vor- und zurückfahrende Dornstangenhaltevorrichtung übernimmt, als Luppe in den beiden Gerüsteinheiten 6a, 6b des Ausziehwalzwerkes 6 reduziert, während beim Massivwalzen auch schon das 6-gerüstige 3-Walzen-Kontiwalzwerk 5 wie das Ausziehwalzwerk 6 den Stabstahl durch Verkleinerung des Durchmessers reduziert. Bevor die reduzierte Luppe oder der reduzierte Stabstahl in einem Maß- bzw. Streckreduzierwalzwerk 10 zu einem Rohr bzw. einem Stab fertiggewalzt wird, wird das Walzgut in einem Nachwärmofen 11 auf die erforderliche Temperatur gebracht.

Eine auslaufseitig des Maß- bzw. Streckreduzierwalzwerkes 10 angeordnete Schopfsäge 12 unterteilt das fertige Rohr bzw. den fertiggewalzten Stabstahl in die gewünschten Längen. Die Fertiglängen werden danach auf ein Kühlbett 13 übergeleitet. Soll hingegen der Stabstahl zu Draht gewalzt werden, wird der Stabstahl über eine Verlängerung des Kühlbettrollgangs 14 einem Drahtblock 15 zugeführt.

Die beschriebene Universal-Walzanlage erlaubt es somit, in einer Linie sowohl nahtlose Rohre als auch Stäbe oder Draht zu walzen. Hierzu werden beim Massivwalzen in dem 6-gerüstigen 3-Walzen-Kontiwalzwerk 5 zuvor die mit einer Kalibrierung für die Rohrwalzung ausgelegten Walzen gegen für eine Massivwalzung kalibrierte Walzen ausgetauscht und die Dornstange in eine Außerbetriebsposition gebracht, z.B. indem die Dornstangenhalteeinrichtung in ihre zurückgezogene Ausgangsstellung gefahren wird.

## Patentansprüche

1. Verfahren zum Herstellen von Draht, Stäben oder nahtlosen Rohren auf einer Walzanlage zum Walzen von erwärmtem metallischem Gut, umfassend in Walzrichtung gesehen optional ein Lochwalzwerk, ein mehrgerüstiges Streckwalzwerk als Hauptstreckstufe (4), ein Ausziehwalzwerk (6), ein Fertigwalzwerk (10) und einen Drahtwalzblock (15) sowie vor-, zwischen- oder nachgeschaltete Einrichtungen wie einen Vor- und einen Nachwärmofen (11), Rollgänge und ein Kühlbett (13),
**dadurch gekennzeichnet,**
**daß** in der Hauptstrecksture (4) ein 3-Walzen-Kontiwalzwerk (3) verwendet und sowohl zum Lochwalzen bei der Rohrherstellung als auch zum Massivwalzen bei der Herstellung von Stäben, Draht oder dergleichen benutzt wird, wozu beim Massivwalzen eine zum Lochwalzen eingesetzte Dornstange in eine Außerbetriebsposition gebracht wird und bereitgestellte Stabstahl-Walzen mit für eine größere als beim Rohrwalzen üblichen Durchmesserreduktion kalibrierten Walzen gegen die für die Rohrwalzung kalibrierten Walzen ausgetauscht werden.

2. Verfahren nach Anspruch 1,
**dadurch gekennzeichnet,**
**daß** auch für ein der Hauptstreckstufe (4) vorgeschaltetes Lochwalzwerk ein 3-Walzen-Kontiwalzwerk (3) verwendet wird, dessen Lochwalzen zum Massivwalzen mit entfernter Lochdomstange gegen bereitgestellte Stabstahlwalzen mit für eine beim Stabstahlwalzen üblichen Durchmesserreduktion kalibrierten Walzen ausgetauscht werden.

3. Walzanlage zum Walzen von erwärmtem metallischem Gut zu Draht, Stäben oder nahtlosen Rohren, umfassend in Walzrichtung gesehen optional ein Lochwalzwerk, ein mehrgerüstiges Streckwalzwerk als Hauptstreckstufe, ein. Ausziehwalzwerk, ein Fertigwalzwerk und einen Drahtwalzblock sowie vor-, zwischen- oder nachgeschaltete Einrichtungen wie einen Vor- und einen Nachwärmofen, Rollgänge und ein Kühlbett,
**dadurch gekennzeichnet,**
**daß** die Hauptstreckstufe (4) ein zur Aufnahme von Stabstahlwalzen oder Rohrwalzen ausgebildetes, mehrgerüstiges 3-Walzen-Kontiwalzwerk (5) und eine Einrichtung (7) zum Entfernen der Dornstange aufweist.

4. Walzanlage nach Anspruch 3,
**dadurch gekennzeichnet,**
**daß** das der Hauptstreckstufe (4) vorgeschaltete Lochwalzwerk (3) als ein 2-Walzen-Schrägwalzwerk oder 3-Walzen-Schrägwalzwerk zur Aufnahme von Stabstahlwalzen oder Lochwalzen ausgebildet und mit einer Einrichtung zum Entfernen der Lochdornstange versehen ist.

5. Walzanlage nach Anspruch 3 oder 4,
**dadurch gekennzeichnet,**
**daß** dem 3-Walzen-Kontiwalzwerk (5) der Hauptstreckstufe (4) eine Drehzahlregelung zugeordnet ist, die sowohl die beim Rohr- als auch beim Stabstahlwalzen üblichen Walzendrehzahlen regelt.

6. Walzanlage nach einem der Ansprüche 3 bis 5,
**dadurch gekennzeichnet,**
**daß** das Ausziehwalzwerk (6) zwei im Abstand voneinander angeordnete Gerüsteinheiten (6a, 6b) mit einer dazwischen einschiebbar vorgesehenen Endenschere (9) aufweist.

7. Walzanlage nach einem der Ansprüche 3 bis 6,
**gekennzeichnet durch**
einen dem Ausziehwalzwerk (6) folgenden Nachwärmofen (11).

8. Walzanlage nach einem der Ansprüche 3 bis 7,
**gekennzeichnet durch**
ein hinter dem Nachwärmofen (11) angeordnetes Maß- und/oder Streckreduzierwalzwerk als Fertigwalzwerk (10) für Rohre und Stabstahl.

9. Walzanlage nach einem der Ansprüche 3 bis 8,
**gekennzeichnet durch**
eine hinter dem Kühlbett (13) angeordnete, zu dem Drahtblock (15) führende Rollgangsverlängerung (14).

## Claims

1. A method for producing rods, bar stock or seamless tubes on a rolling mill for rolling hot metallic material, wherein said rolling mill optionally comprises, viewed in the rolling direction, a piercing mill, a multiple-stand stretch-rolling mill as the main stretching stage (4), a drawing mill (6), a finishing mill (10) and a rod rolling block (15), as well as devices arranged upstream, intermediately or downstream thereof, for example, a preheating furnace and a reheating furnace (11), roller tables and a cooling bed (13),
**characterized in**
**that** a 3-roller continuous rolling mill (3) is provided in the main stretching stage (4) and used for rolling tubes as well as for massive-rolling processes in the production of bar stock, rods or the like, wherein the arbor rod used for the piercing process is moved into an inoperative position during the massive-rolling process and the provided bar stock rollers that are calibrated for a larger diameter reduction than that used for rolling tubes are replaced with rollers calibrated for rolling tubes.

2. The method according to Claim 1,
**characterized in**
**that** a 3-roller continuous rolling mill (3) is also utilized in the piercing mill arranged upstream of the main stretching stage (4), wherein the piercing rollers of this piercing mill are replaced with provided bar stock rollers that are calibrated for a conventional diameter reduction used in the rolling of bar stock.

3. A rolling mill for rolling hot metallic material into rods, bar stock or seamless tubes, wherein said rolling mill optionally comprises, viewed in the rolling direction, a piercing mill, a multiple-stand stretch-rolling mill as the main stretching stage, a drawing mill, a finishing mill and a rod rolling block, as well as devices arranged upstream, intermediately or downstream thereof, for example, a preheating fumace and a reheating furnace, roller tables and a cooling bed,
**characterized in**
**that** the main stretching stage (4) contains a multiple-stand 3-roller continuous rolling mill (5) that is designed for receiving bar stock rollers or rollers for rolling tubes, as well as a device (7) for removing the arbor rod.

4. The rolling mill according to Claim 3,
**characterized in**
**that** the piercing mill (3) arranged upstream of the main stretching stage (4) is realized in the form of a 2-roller crossrolling mill or a 3-roller crossrolling mill designed for receiving bar stock rollers or piercing rollers, wherein said piercing mill is provided with a device for removing the piercing arbor rod.

5. The rolling mill according to Claim 3 or 4,
**characterized in**
**that** a speed control is assigned to the 3-roller continuous rolling mill (5) of the main stretching stage (4) and adjusts the conventional roller speeds used in the rolling of tubes as well as in the rolling of bar stock.

6. The rolling mill according to one of Claims 3-5,
**characterized in**
**that** the drawing mill (6) contains two roll stand units (6a, 6b) that are spaced apart from one another, as well as cropping shears (9) designed for being inserted between said roll stands.

7. The rolling mill according to one of Claims 3-6,
**characterized in**
a reheating fumace (11) that is arranged downstream of the drawing mill (6).

8. The rolling mill according to one of Claims 3-7,
**characterized in**
a sizing mill and/or stretch-reducing mill that is arranged downstream of the reheating furnace (11) and serves as the finishing mill (10) for tubes and bar stock.

9. The rolling mill according to one of Claims 3-8,
**characterized in**
a roller table extension (14) that is arranged downstream of the cooling bed (13) and leads to the rod rolling block (15).

## Revendications

1. Procédé de fabrication de fil, barres ou tubes sans chanfrein sur une installation de laminage servant au laminage de produit métallique chauffé, comprenant en option, vu dans le sens de laminage, un laminoir perceur, un laminoir d'étirage à plusieurs cages servant de niveau d'étirage principal (4), un laminoir d'extraction (6), un laminoir de finissage (10) et un bloc de laminage de fil (15) ainsi que des dispositifs intercalés ou installés en aval comme un four de préchauffage et un de post-chauffage (11), des guides à rouleaux et un poste de refroidissement (13),
**caractérisé en ce que**
au niveau d'étirage principal (4), on utilise un laminoir continu à 3 cylindres (3) aussi bien pour le laminage à perçage lors de la fabrication de tubes que pour le laminage massif lors de la fabrication de barres, fil ou similaire, ce pour quoi, en cas de laminage massif, on met en position hors fonctionnement une broche utilisée pour le laminage à perçage et on échange les cylindres à barres d'acier disponibles calibrés pour une réduction de diamètre usuelle supérieure à ce qu'elle est en cas de laminage de tubes contre des cylindres calibrés pour le laminage de tubes.

2. Procédé selon la revendication 1,
**caractérisé en ce que**
on utilise aussi, pour un laminoir perceur installé en amont du niveau d'étirage principal (4), un laminoir continu à 3 cylindres (3) dont les cylindres de perçage, pour le laminage massif, sont échangés, une fois la broche enlevée, contre des cylindres à barres d'acier disponibles, les cylindres étant calibrés pour une réduction de diamètre usuelle lors du laminage de barres d'acier.

3. Installation de laminage pour le laminage de produit métallique chauffé en fil, barres ou tubes sans chanfrein, comprenant en option, vu dans le sens de laminage, un laminoir perceur, un laminoir d'étirage à plusieurs cages servant de niveau d'étirage principal, un laminoir d'extraction, un laminoir de finissage et un bloc de laminage de fil ainsi que des dispositifs intercalés ou installés en aval comme un four de préchauffage et un de post-chauffage, des guides à rouleaux et un poste de refroidissement,
**caractérisée en ce que**
le niveau d'étirage principal (4) présente un laminoir continu à 3 cylindres (5) et à plusieurs cages conçu pour recevoir des cylindres à barres d'acier ou des cylindres à tubes et un dispositif (7) d'enlèvement de la broche.

4. Installation de laminage selon la revendication 3,
**caractérisée en ce que**
le laminoir perceur (3) installé en amont du niveau d'étirage principal (4) est réalisé sous forme d'un laminoir incliné à 2 cylindres ou d'un laminoir incliné à 3 cylindres destiné à recevoir des rouleaux à barres d'acier et des rouleaux à trous et est équipé d'un dispositif d'enlèvement de la broche de perçage.

5. Installation de laminage selon la revendication 3 ou 4,
**caractérisée en ce que**
au laminoir continu à 3 cylindres (5) du niveau d'étirement principal (4) est associé un système de régulation de vitesse de rotation qui régule les vitesses de rotation usuelles des cylindres aussi bien pour le laminage de tubes que pour le laminage de barres d'acier.

6. Installation de laminage selon l'une quelconque des revendications 3 à 5,
**caractérisée en ce que**
le laminoir d'extraction (6) présente deux unités de cages (6a, 6b) disposées à distance l'une de l'autre avec une cisaille d'extrémité (9) prévue de manière à pouvoir être interposée entre elles.

7. Installation de laminage selon l'une quelconque des revendications 3 à 6,
**caractérisée par**
un four de post-chauffage (11) consécutif au laminoir d'extraction (6).

8. Installation de laminage selon l'une quelconque des revendications 3 à 7,
**caractérisée par**
un laminoir de réduction de cotes et/ou d'étirage faisant office de laminoir de finissage (10) pour les tubes et les barres d'acier.

9. Installation de laminage selon l'une quelconque des revendications 3 à 8,
**caractérisée par**
un prolongement de guide à rouleaux (14) disposé derrière le poste de refroidissement (13) et menant au bloc à fil (15).
